# FASCICULE DE BREVET EUROPEEN

(11) **EP 0 368 797 B1**
(45) Date de publication et mention de la délivrance du brevet: **03.03.1993**
(21) Numéro de dépôt: 89810705.7
(22) Date de dépôt: 19.09.1989
(51) Int. Cl.: A43B 5/04

(54) **Chaussure de ski**
Skischuh
Ski boot

(30) Priorité: 10.10.1988 CH 3773/88
(43) Date de publication de la demande: 16.05.1990
(73) Titulaire: LANGE INTERNATIONAL S.A., CH-1700 Fribourg (CH)
(72) Inventeur: Benetti, Cristiano, I-31040 Postioma/Treviso (IT)
(74) Mandataire: Meylan, Robert Maurice

(56) Documents cités:
- EP-A- 0 206 394
- DE-A- 2 057 094
- FR-A- 2 198 359
- FR-A- 2 513 496

## Description

La présente invention a pour objet une chaussure de ski constituée d'au moins une partie inférieure destinée à entourer le pied et le talon et d'une tige articulée sur cette partie inférieure et comprenant, à l'arrière, des moyens de liaison entre la tige et la partie inférieure, ces moyens de liaison comprenant des moyens pour fixer ou libérer la tige en rotation relativement à la partie inférieure, des moyens de réglage de l'inclinaison de la tige relativement à la partie inférieure par un système vis/écrou, au moins un élément élastique, et des moyens de réglage de l'élasticité de cet élément élastique.

Une telle chaussure est décrite dans le document DE-A-2 057 094. Dans cette chaussure, la partie inférieure de la barre de liaison est vissée dans un écrou monté rotativement dans un support solidaire de la coque et dans lequel il est retenu axialement. Cet écrou est destiné à être entraîné en rotation pour le réglage de l'inclinaison de la tige de la chaussure. La partie supérieure de la barre de liaison présente une collerette montée entre deux ressorts travaillant en compression dans un tube solidaire de la tige de la chaussure. Le dispositif ne permet pas de libérer la tige de la chaussure pour lui permettre d'osciller en position de marche et de repos.

Selon une autre exécution décrite dans ce même document, la tige et la coque sont reliées par une barre de liaison dont la partie inférieure présente des perforations dans lesquelles s'engage un verrou monté sur la coque et permettant d'obtenir plusieurs inclinaisons différentes de la tige de la chaussure. Le verrou peut en outre être maintenu en position déverrouillée, de telle sorte que la tige peut osciller. Ces deux exécutions ne se laissent toutefois pas sans autre combiner entre elles de manière à disposer simultanément d'un réglage continu et fin de l'inclinaison de la tige et d'une libération de cette tige.

Du document FR-A-2 513 496, on connaît d'autre part une chaussure de ski dont la tige, articulée sur la coque, est reliée à la coque, à l'arrière, par une vis à deux filetages de pas opposés munie d'une molette d'entraînement , dont une partie est vissée dans un plot solidaire de la coque et l'autre partie est vissée dans une barre dont l'extrémité supérieure est munie d'un écrou permettant le réglage de la précompression des deux ressort coaxiaux logés dans une cage montée coulissante sur la tige de la chaussure, mais susceptibles d'être verrouillés sur cette tige par un taquet articulé sur la tige. La barre de liaison est donc ici constituée de deux parties et nécessite trois filetages gauche et droite.

Le document EP-A-0206 394 décrit un dispositif à élasticité réglable constitué d'un bloc de matériau élastique non compressible dont l'expansion, lors d'une pression axiale, est contrôlée par un manchon rigide déplaçable autour du bloc élastique. Ce dispositif est monté entre une tige, articulée sur la coque, et la coque, à l'avant ou à l'arrière de la chaussure. Ce dispositif élastique présente l'avantage, en plus d'une grande simplicité, de ne présenter aucune précontrainte au repos.

La présente invention a pour but de réaliser un dispositif compact, plus simpe et sans ressort, remplissant les trois fonctions mentionnées plus haut, soit verrouillage et déverrouillage de la tige de la chaussure, réglage continu de l'inclinaison de cette tige et réglage de la résistance à la flexion de cette tige.

La chaussure selon l'invention est définie à la revendication 1.

Les moyens de liaison selon l'invention permettent de réaliser les trois fonctions désirées avec des moyens très simples.

Le dessin annexé représente, à titre d'exemple, une forme d'exécution de l'invention.

La figure 1 représente une vue de côté de la partie arrière d'une chaussure de ski dans laquelle une partie de la tige a été découpée pour laisser voir les moyens de liaison entre la tige et la partie inférieure de la chaussure.

La figure 2 est une vue de dos de la chaussure.

La figure 3 est un agrandissement de la figure 1.

La chaussure partiellement représentée aux figures 1 à 3 est une chaussure à coque en matière synthétique de conception connue. Elle comprend une partie inférieure ou bas de coque 1 entourant le pied et le talon et une tige ou manchette 2 articulée en 3 sur la partie inférieure 1. La tige 2 est en outre reliable à la partie inférieure 1 par des moyens de liaison comprenant essentiellement une barre 4 s'étendant dans un plan vertical parallèlement au dos 5 de la tige 2 et un verrou cylindrique 6 coopérant avec un trou 7 d'une plaquette métallique 8 fixée sur la partie inférieure 1 de la chaussure. La barre 4 présente une extrémité inférieure 4a filetée vissée dans un block métallique 9 dans lequel est monté le verrou 6. Ce verrou 6 présente un prolongement 6a de diamètre réduit traversant le bloc 9 et faisant saillie à l'extérieur de la tige 1 de la chaussure à travers une fente 10. A l'extrémité de ce prolongement 6a est articulée une manette excentrique 11 autour d'un axe 12. Le verrou 6 est poussé en direction du trou 7 par un ressort 13 logé dans le bloc 9.

Sur la barre 4 est montée une molette 14 solidaire en rotation de la barre, mais pouvant coulisser sur celle-ci. La molette 14 est montée entre deux portées 15 et 16 du dos 5 de la tige 1 de la chaussure de telle sorte qu'elle dépasse de ce dos de tige juste suffisamment pour son actionnement au moyen du pouce.

La barre 4 traverse en outre un manchon cylindrique 17 en caoutchouc ainsi qu'un cylindre 18 en matériau rigide, métallique ou synthétique, placé au-dessus du manchon élastique 17 et retenu par une rondelle 19 elle-même retenue par une clavette 20 près de l'extrémité arrondie de la barre 4; cette extrémité arrondie s'appuie contre une portée 21 du dos de la tige 1. Autour du cylindre 18, de même diamètre que le manchon élastique 17, est monté un manchon coulissant 22, rigide en métal ou en matière synthétique pouvant coulisser également, avec un faible jeu, autour de manchon élastique 17. Ce manchon coulissant 22 est muni d'un bras radial 23 traversant le dos 5 de la tige à travers une fente 24 parallèle à la barre 4. Le bras 23 est muni d'un bouton d'entraînement 25 au moyen duquel l'utilisateur peut faire coulisser le manchon coulissant 22. Dans la position de la manette 11 représentée en traits continus, le verrou 6 est engagé dans le trou 7 et la tige 1 de la chaussure ne peut donc pas pivoter autour de son articulation 3. C'est la position de descente. En faisant basculer la manette 11 vers le bas dans la position 11′ représentée en traits mixtes, le verrou 6 est dégagé du trou 7 comme représenté en 6′ et la tige 1 peut alors pivoter librement autour de son articulation 3. C'est la position de marche ou de repos.

Si l'utilisateur désire modifier l'inclinaison de la tige 1, en position verrouillée bien entendu, il lui suffit de tourner la molette 14 ce qui a pour effet de visser ou de dévisser la barre 4 du bloc 9 et par conséquent d'allonger ou de raccourcir la longueur L entre l'axe du verrou 6 et l'extrémité supérieure de la barre 4, c'est-à-dire la longueur de cette barre 4. L'extrémité supérieure de la barre 4 déterminant le point d'appui de la tige 1, si ce point d'appui est plus haut, par exemple, la tige 1 devra s'incliner vers l'avant de la chaussure. Un jeu suffisant est prévu entre le verrou 6 et le trou 7 pour permettre un léger basculement de la barre 4 par rapport à la position représentée à la figure 1, soit en avant soit en arrière.

L'élasticité en flexion de la tige 1 vers l'avant est assurée par le manchon élastique 17 comme décrit dans le brevet EP 0 206 394. Lors de la flexion de la tige 1 vers l'avant, le manchon 17 est comprimé entre la portée 15 de la tige et le cylindre 18. Sous l'effet de cette compression, le manchon 17 subit une expansion radiale. En faisant descendre le manchon extérieur rigide 22 autour du manchon élastique 17, on empêche la partie de ce manchon 17 entourée par le manchon rigide 22 de s'étendre radialement et par conséquent on augmente la dureté de l'élément élastique. Lorsque le manchon élastique (17) est complètement entouré par le manchon rigide 22 la liaison entre la tige 1 et la partie inférieure de la chaussure est pratiquement rigide.

La liaison entre la tige et la partie inférieure de la chaussure est par contre rigide en ce qui concerne le basculement de la tige vers l'arrière. Il serait toutefois sans autre possible d'introduire un élément élastique soit entre l'extrémité supérieure de la barre 1 et la butée 21, soit entre le bloc 9 et le verrou 6.

Le verrou pourrait être réalisé de façon différente.

## Revendications

1. Chaussure de ski constituée d'au moins une partie inférieure (1) destinée à entourer le pied et le talon et d'une tige (2) articulée sur cette partie inférieure et comprenant, à l'arrière, des moyens de liaison entre la tige et la partie inférieure, ces moyens de liaison comprenant une barre (4) s'étendant parallèlement au dos de la tige et dont l'extrémité inférieure (4a), filetée, est vissée dans un écrou (9) permettant le réglage de l'inclinaison de la tige relativement à la partie inférieure de la chaussure, et l'extrémité supérieure s'appuie sur un élément élastique (17) d'élasticité réglable s'appuyant lui-même sur une portée (21) de la tige de la chaussure, et des moyens de réglage de l'élasticité de l'élément élastique, caractérisée par le fait que l'écrou (9) est constitué d'un bloc fixe en rotation, dans lequel est monté un verrou (6) dont le pêne coopère avec un logement (7) prévu dans la partie inférieure de la chaussure pour fixer ou libérer la tige en rotation relativement à la partie inférieure de la chaussure, que la barre (4) est munie d'un moyen d'entraînement en rotation constitué d'une molette (14) solidaire en rotation de la barre, mais pouvant coulisser sur la barre (4) pour le réglage de l'inclinaison de la tige de la chaussure, et que l'élément élastique est constitué d'un manchon élastique (17) en matériau non compressible entourant librement ladite barre et travaillant en compression entre une deuxième portée (15) de la tige de la chaussure et un cylindre rigide (18) solidaire de ladite barre, les moyens de réglage de l'élasticité du manchon élastique étant constitués, de manière connue en soi, par un manchon rigide (22) entourant le manchon élastique et susceptible d'être déplacé le long du manchon élastique de manière à modifier la longueur de la partie élastique située hors du manchon rigide et par conséquent susceptible de se déformer en expansion.

2. Chaussure selon la revendication 1, caractérisée par le fait que le pêne du verrou est attaché à une manette à excentrique (11) prenant appui sur la face extérieure du dos de la tige de la chaussure, cette manette tirant le pêne du verrou contre l'action d'un ressort de rappel (13).

## Claims

1. Ski boot comprising at least a lower part (1) intended to surround the foot and the heel and a shank (2) articulated on this lower part and comprising, at the rear, connecting means between the shank and the lower part, these connecting means comprising a bar (4) extending parallely to the back of the shank, the threaded lowered end (4a) of this bar being screwed into a nut (9) allowing regulating the inclination of the shank, the upper end of the bar bearing on an elastic element (17) whose elasticity can be regulated, said elastic element bearing itself on a bearing (21) of the shank, the boot comprising further means for regulating the elasticity of said elastic element, characterized by the fact that the nut (9) is made of a block fixed for rotation in which is fitted a lock (6) whose latch cooperates with a seating (7) provided in the lower part of the boot in order to lock or release the shank for rotation relatively to the lower part of the boot, that the bar (4) is provided with means for driving the bar in rotation said means being formed by a knurled wheel (14) fixed to the bar for rotation but capable of sliding along the bar (4) for the regulation of the inclination of the shank, and that the elastic element is formed by an elastic sleeve (17) of non-compressible material freely surrounding said bar and being subjected to compression between a second bearing (15) of the shank and a rigid cylinder fixed to said bar, the means for regulating the elasticity of the said elastic sleeve being formed, in a manner known per se, by a rigid sleeve (22) surrounding the elastic sleeve and capable of being displaced along the elastic sleeve in a manner such as to modify the length of the elastic part situated outside the rigid sleeve and consequently capable of undergoing expansive deformation.

2. The boot as claimed in claim 1, characterized by the fact that the latch of the lock is attached to an eccentric operating lever (11) bearing on the outer face of the back of the shank of the boot, this operating lever pulling the latch of the lock against the action of a restoring spring (13).

## Patentansprüche

1. Skischuh, bestehend aus wenigstens einem unteren Teil (1), der dazu bestimmt ist, den Fuss und die Ferse zu umgeben, und aus einem an diesem unteren Teil angelenkten Schaft (2), der hinten mit Verbindungsmitteln zum Verbinden des Schafts und des unteren Teils versehen ist, wobei diese Verbindungsmittel eine Stange (4) aufweisen, die sich parallel zum Rücken des Schafts erstreckt und deren mit Gewinde versehenes unteres Ende (4a) in eine Schraubenmutter (9) eingeschraubt ist, welche die Neigung des Schafts relativ zum unteren Teil des Schuhs einzustellen erlaubt, und deren oberes Ende an einem elastischen Element (17) mit einstellbarer Elastizität anliegt, welches sich selber auf einer Auflagefläche (21) des Schafts des Schuhs abstützt, und wobei Mittel zum Einstellen der Elastizität des elastischen Elements vorgesehen sind, dadurch gekennzeichnet, dass die Schraubenmutter (9) aus einem drehfesten Block besteht, in welchem ein Riegel (6) montiert ist, dessen Ende mit einer im unteren Teil des Schuhs vorgesehenen Oeffnung (7) zusammenwirkt, um den Schaft relativ zum unteren Teil des Schuhs gegen Drehung zu blockieren oder drehbeweglich zu machen, dass die Stange (4) mit einem Mittel zum Ausführen einer Drehbewegung versehen ist, welches aus einem Rändelrad (14) besteht, das drehfest an der Stange angebracht ist, jedoch zum Einstellen der Neigung des Schafts des Schuhs auf der Stange gleiten kann, und dass das elastische Element aus einer elastischen Hülse (17) aus nicht komprimierbarem Material besteht, welches die erwähnte Stange frei umgibt und zwischen einer zweiten Auflagefläche (15) des Schuhschafts und einem starren, fest an der erwähnten Stange angebrachten Zylinder (18) zusammendrückbar ist, und dass die Mittel zum Einstellen der Elastizität der elastischen Hülse in an sich bekannter Weise aus einer starren Hülse (22) bestehen, welche die elastische Hülse umgibt und dazu eingerichtet ist, längs der elastischen Hülse verschoben zu werden, derart, dass die Länge des ausserhalb der starren Hülse liegenden elastischen Teils verändert wird und sich dieser Teil folglich durch Dehnung verformen kann.

2. Schuh nach Anspruch 1, dadurch gekennzeichnet, dass das Ende des Riegels an einem exzentrischen Bedienungsgriff (11) befestigt ist, der sich auf der äusseren Fläche des Rückens des Schuhschafts abstützt und das Ende des Riegels gegen die Wirkung einer Rückstellfeder (13) zieht.
